# EUROPÄISCHE PATENTSCHRIFT

(11) **EP 0 658 829 B1**
(45) Veröffentlichungstag und Bekanntmachung des Hinweises auf die Patenterteilung: **05.09.2001**
(21) Anmeldenummer: 94119197.5
(22) Anmeldetag: 06.12.1994
(51) Int. Cl.: G04G 15/00, G04C 3/00

(54) **Elektronische Zeitschaltuhr**
Electronic time switch
Interrupteur horaire électronique

(30) Priorität: 17.12.1993 DE 9319438 U
(43) Veröffentlichungstag der Anmeldung: 21.06.1995
(73) Patentinhaber: GE GRÄSSLIN GmbH & Co. KG,, 63263 Neu Isenburg (DE)
(72) Erfinder: Weichhold, Martin, D-78048 VS-Villingen (DE); Kieninger, Walter, D-78087 Mönchweiler (DE); Maier, Bernd, D-78098 Triberg-Gremmelsbach (DE); Freitag, Gerd, D-78727 Oberndorf (DE)
(74) Vertreter: Thoma, Friedrich, Dipl.-Ing.(FH)

(56) Entgegenhaltungen:
- DE-A- 2 722 598
- GB-A- 2 080 983
- GB-A- 2 089 575
- US-A- 4 432 652
- US-A- 4 552 464

## Beschreibung

Die Erfindung betrifft eine elektronische Zeitschaltuhr mit den Merkmalen nach dem Oberbegriff des Patentanspruchs 1.

Bei derartigen Geräten ist es zweckmäßig, daß die zur Dateneingabe und/oder -abfrage vorgesehene Tastatur nicht nur einfach und übersichtlich zum Ganzen, insbesondere zur Gerätevorderseite ausgebildet und angeordnet ist, sondern auch, daß dort die einzelnen Tasten der Tastatur eingabe- und/oder abfragekonform, insbesondere bedienungsführend, zueinander und zu einem gerätevorderseitig vorgesehenen Anzeigesystem angeordnet sind. Dabei soll sichergestellt sein, daß aus der räumlich klaren Zuordnung der einzelnen Tasten zueinander, für eine Bedienungsperson eine zweckmäßige und übersichtliche Bedienungsführung erzielt wird, und daß sowohl die Tastatur, als auch die gesamte Zeitschaltuhr, bzw. ein vergleichbares Gerät, rationell und wirtschaftlich herstellbar ist.

Aus der DE-U-80 17 522 ist eine Tastaturanordnung zur Programmierung des optischen Anzeigesystems einer Quarzuhr bekannt, bei der die kreissegmentförmig ausgebildeten, eng benachbart zueinander angeordneten Tasten, konzentrisch um das Anzeigesystem herum angeordnet sind. Durch die räumlich relativ lange Tastenführung im Gehäuse ist es erforderlich, daß die manuelle Tastenbetätigung präzise senkrecht zur Tastenvorderseite gerichtet erfolgt.

Aus der US-PS 4 432 652 ist eine elektronische Schaltuhr bekannt, bei der die einzelnen Tasten kreisförmig und konzentrisch, in gleichen räumlichen Abständen zueinander, um das optoelektronische Anzeigesystem herum angeordnet sind. Den Tasten sind entsprechende zeitbezogene Zahlen zugeordnet. Diese Zahlenhinweise sind jedoch vielfach nicht ohne genaue Bedienungsanleitung zum Programmieren der Uhr nutzbar.

Der Erfindung liegt die Aufgabe zugrunde, eine Zeitschaltuhr oder ein vergleichbares Gerät der eingangsgenannten Art zu schaffen, bei der die Tastatur auf der Vorderseite der Uhr in bekannter Weise um das Anzeigesystem herum angeordnet ist und bei der die einzelnen Tasten zur Dateneingabe und/oder -abfrage derart ausgebildet und angeordnet sind, daß sie hinsichtlich ihrer Bedienungsfolge nicht nur leicht merkbar sind, sondern auch den Eindruck einer einfachen Bedienung erwecken. Außerdem ist es Aufgabe der Neuerung, diese neue Zeitschaltuhr sowohl in den Einzelheiten, als auch im Ganzen, rationall und wirtschaftlich herzustellbar auszubilden.

Diese Aufgaben werden mit den Merkmalen im kennzeichnenden Teil des Schutzanspruchs 1 gelöst und in den Unteransprüchen sind weitere vorteilhafte Einzelheiten beansprucht.

Vorteilhaft bei dieser neuen Zeitschaltuhr ist nicht nur, daß dort, insbesondere auf der Vorderseite derartiger Geräte, die wichtigen, d.h. am häufigsten benutzte(n) Taste(n), insbesondere auf der unteren Seite des Anzeigesystems, diesem mehr oder weniger eng benachbart, angeordnet ist (sind), um das Anzeigesystem bei der manuellen Tastenbedienung unverdeckt ablesen zu können, sondern auch, daß die übrigen Tasten, ihrer Wichtigkeit nach, insbesondere in einem mehr oder weniger engen, räumlichen Abstand, insbesondere kreisförmig, eine endlose Tastenbahn bildend, zueinander angereiht sind. Insbesondere sollen auch die übrigen Tasten der Tastatur zweckmäßigerweise bedienungskonform zusammengefaßt, insbesondere den beiden Seitenflächen, sowie der oberen Seite des Anzeigesystems benachbart, angeordnet sein. Vorteilhaft ist ferner der, durch die bedienungsspezifische Tastenanordnung erzielbare, zweckmäßige und bedienungskonform einprägsame Tastenüberblick, sowie die dadurch erreichte Bedienungsführung. Vorteilhaft ist desweiter die durch die Tastaturausbildung und Anordnung gewonnene Gerätevorderseite, sowie die rationelle und wirtschaftliche Herstellung und Montage sowohl der Einzelteile der Tastatur und der übrigen Elemente für derartige Geräte.

Einige Ausführungsbeispiele und Einzelheiten der neuen Zeitschaltuhr und der dort eingesetzten neuartigen Tastatur sind in den Zeichnungen dargestellt und werden im folgenden näher erläutert. Es zeigen
- Fig. 1: eine schaubildliche Ansicht eines neuen elektronischen Zeitschaltgerätes mit einer ringförmigen Tastaturbahn um ein quadratisches, optoelektronisches Anzeigesystem,
- Fig. 2: eine Draufsicht auf das Zeitschaltgerät nach Fig. 1,
- Fig. 3: eine Seitenansicht auf das Zeitschaltgerät nach Fig. 1, 2,
- Fig. 4: eine Draufsicht auf die vorderseitige Gehäuseschale eines Zeitschaltgerätes nach den Fig. 1 bis 3,
- Fig. 5: eine Seitenschnittansicht durch die Gehäuseschale nach Fig. 4, mit einem Teil der dort vorgesehenen Funktionselemente,
- Fig. 6: eine schematische Ansicht der Gehäuseschale nach Fig. 4,
- Fig. 7: eine Draufsicht auf eine vorgesehene Folientastschaltgliedereinheit,
- Fig. 8: eine Seitenteilschnittansicht durch die Folientastschaltgliedereinheit nach Fig. 7,
- Fig. 9: eine Draufsicht auf die hintere Gehäuseschale des Zeitschaltgerätes nach Fig. 1 bis 3, mit vorgesehener Leiterplatteneinheit,
- Fig. 10: eine Draufsicht auf die Gehäuseschale nach Fig. 9, ohne Leiterplatteneinheit,
- Fig. 11: eine schaubildliche Ansicht eines neuen elektronischen Zeitschaltgerätes mit einer ringförmigen Tastaturbahn um ein rechteckiges, optoelektronisches Anzeigesystem,
- Fig. 12: eine schaubildliche Seitenansicht auf eine Baugruppe eines Zeitschaltgerätes nach Fig. 11,
- Fig. 13: eine Draufsicht auf die vorderseitige Gehäuseschale nach Fig. 11 und 12,
- Fig. 14: eine Draufsicht auf das einstückige Tastaturelement eines Zeitschaltgerätes nach Fig. 11 bis 13 und
- Fig. 15: eine Draufsicht auf die Vorderseite einer neuen Zeitschaltuhr mit den dort vorgesehenen Funktions- und Tastenkennzeichnungssymbolen.

Die, in der Fig. 1 bis 3 dargestellte neue elektronische Zeitschaltuhr besteht im wesentlichen aus einer vorderseitigen Gehäuseschale 1 und einer hinteren Gehäuseschale 2. Beide Gehäuseschalen 1 und 2 sind insbesondere mit einem ansich bekannten quadratischen Querschnitt versehen, wobei alle Gehauseecken mit viertelkreisförmigen, gehäuseaxialverlaufenden, Einbuchtungen 3 versehen sind, die an der hinteren Gehäuseschale 2, rückseitig jeweils von einstückigen Befestigungsflanschen 4 begrenzt sind. 5 bezeichnet eine elektrische Anschlußbucht mit dort vorgesehenen Flachkontaktsteckern 7, für den Installationsanschluß der Uhr.

Die Gehäuseschale 1 ist auf deren Vorderseite, insbesondere einstückig und gehäusekoaxialverlaufend, mit einem zylindrischen, einseitigen Flansch 8 versehen, dessen Vorderseite 9 kegelstumpfförmig, zum äußeren Umfangsmantel 10 hin abfallend verlaufend, ausgebildet ist, wobei die Vorderseite 11, die konzentrisch mit einem Ausschnitt 12 für ein optoelektronisches Anzeigesystem 13 versehen, zur Rückseite 14 insbesondere planparallelverlaufend ausgebildet ist.

Wie aus den Fig. 1 bis 3 desweiteren ersichtlich ist, sind im Bereich der endlos ring- und kegelstumpfförmigen Vorderseite 9, insbesondere kreissegmentförmig ausgebildete, Tasten 15, eine endlose ringförmige Tastenbahn bildend, angeordnet. Dabei sind teilweise zwei oder drei einzelne, eng benachbart zueinander angeordnete, Tasten 15 zu einer sogenannten kreissegmentförmig verlaufenden Tastenreihe ausgebildet. Zwischen den einzelnen Tastenreihen, insbesondere den Einbuchtungen 3 benachbart, sind radial und in der vorderseitigen Höhe verkürzt ausgebildete und angeordnete Hilfstasten 15a vorgesehen, die erforderlichenfalls, teilweise zentrisch mit einer einseitigen Vertiefung 16 für den Eingriff eines kegelstiftförmigen Hilfsbedienungswerkzeuges, versehen sind.

Die Fig. 4 und 5 zeigen im wesentlichen eine neue Zeitschaltuhr, deren Tasten 15 insbesondere kreisausschnittsförmig ausgebildet, wiederum endlos ringförmig, eine sogenannte Tastaturbahn bildend, um ein gehäusekonzentrisch vorgesehenes optoelektronisches Anzeigesystem 13 herum angeordnet sind. 1 bezeichnet dort die vorderseitige Gehäuseschale.

Auch bei dieser Gehäuseschale 1 sind die Tasten 15 im Bereich einer gehäuseschalenkoaxial, zum Umfang 10 hin abfallend verlaufenden, kegelstumpfförmigen Vorderseite 9 angeordnet. 15a bezeichnet hier wiederum Hilfstasten, im Bereich der Einbuchtungen 3 der Gehäuseschale 1. Diese Hilfstasten 15a sind in diesem Falle insbesondere kreisrund ausgebildet. 16 bezeichnet dort die einseitige Vertiefung für den Eingriff eines Hilfswerkzeuges.

Im Gegensatz zur völlig plan verlaufenden Vorderseite 11 der Gehäuseausführung nach Fig. 1 bis 3, ist im vorliegenden Falle konzentrisch zum Ausschnitt 12 eine insbesondere koaxial kugelabschnittförmig verlaufende Einsenkung 17 vorgesehen, die in ihrem Durchmesser insbesondere auf das Diagonalmaß des Ausschnitts 11 begrenzt ist. Außerdem sind die äußeren Umfangskanten 18 der Tasten 15 koaxial kegelstumpfförmig verlaufend ausgebildet.

Aus der Querschnittsansicht der Fig. 5 ist ersichtlich, daß hinter den einzelnen Tasten 15, 15a sogenannte Folientastschaltglieder 19 auf einer elektrischen Leiterplatteneinheit 20 angeordnet sind, die von den Tasten 15, 15a beaufschlagt sind. 13 bezeichnet das optoelektronische Anzeigesystem, das ebenfalls auf der Leiterplatteneinheit 20 angeordnet ist. Die Leiterplatteneinheit 20 ist auf einer schalenförmigen Trägerplatine 21 gelagert, die im vorderseitigen Schalengehäuse 1 auf dortigen Fixierzapfen 22, gelagert, aus einer der folgenden Figuren näher ersichtlich ist.

Aus der Fig. 6 ist ersichtlich, daß die Tasten 15 und 15a über Federelemente 23, einstückig aus einem Kunstoff spritzgußtechnisch hergestellt, miteinander verbunden, zwischen der Gehäuseschale 1 und der Trägerplatine 21 gelagert sind. Die Federelemente 23, die an den einzelnen Tasten 15, 15a auf den, zum Anzeigesystem 13 hin gerichten, Tastenseiten 24 einzeln oder, bei relativ breiten Tasten 15, zu mehreren einseitig angeordnet sind, gewährleisten eine leichte und nach außen abkippbar gerichtete, im Drehmoment hinreichend gleichmäßige Tastenbetätigung. Außerdem ist die Herstellung und Montage einer derartigen Tastatureinheit, wie sie im einzelnen für einen anderen Tastentyp näher aus der Fig. 14 ersichtlich ist, äußerst rationell und wirtschaftlich.

Hinter den einzelnen Tasten 15, 15a sind ein oder mehrere Folientastschaltglieder 19 vorgesehen, wie dies aus den Fig. 7 und 8 näher ersichtlich ist, zur Betätigung der elektrischen Schaltkreise der Uhr. Diese Folientastschaltglieder 19 sind zweckmäßigerweise zu mehreren als Baugruppe zusammengefaßt, wie dies die Fig. 7 und 8 zeigen. Diese Baugruppe, die erforderlichenfalls auch einen geschlossenen Ring darstellen kann, wird zwischen der Tastatureinheit und der Leiterplatteneinheit 20 angeordnet und gewährleistet bei rationellster und wirtschaftlichster Handhabung, eine hinreichend zuverlässige Schaltfunktion bei geringsten und bedienungsphysiologisch zweckmäßigsten Kontaktdrücken. 25 bezeichnet den aus einem elastischen Werkstoff hergestellten Schaltgliederträger, in dem die einzelnen Kontaktelemente 26 angeordnet sind, die insbesondere unmittelbar auf benachbarte elektrische Leiterbahnen 27 wirken können.

Die Tasten 15, 15a selbst wirken zweckmäßigerweise auf das elastische Polster 28. 29 bezeichnet eine hochelastische, folienartige Struktur um die Kontaktelemente 26, wie dies aus der Fig. 8 näher ersichtlich ist. Dort bezeichnet 28 das Polster, 29 die ringförmig geschlossene Struktur, 25 den Schaltgliederträger, 26 ein brückenförmiges Kontaktelement und 27 benachbarte Leiterbahnen einer Leiterplatteneinheit 20, die von einem Kontaktelement 26 beaufschlagbar sind.

Die Fig. 9 zeigt eine Draufsicht auf die hintere Gehäuseschale 2, auf welcher die Trägerplatine 21 angeordnet und mittels der einseitigen Federlaschen 30 auf den Bolzen 31 befestigt ist. Es ist vorgesehen, daß die Trägerplatine 21 in Winkelschritten von 90° zur Gehäuseschale 2 um bis zu 360° versetzbar ist. 28 bezeichnet die elastischen Polster der Folientastschaltglieder 19, die dort durch entsprechende Löcher 32 in der Trägerplatine 21 greifen. 33 bezeichnet einen Ausschnitt für den Durchgriff des hier nicht näher dargestellten Anzeigesystems.

Die Fig. 10 zeigt die Gehäuseschale 2 mit der dort einseitig vorgesehenen Anschlußbucht 5 mit den Flachkontaktsteckern 7 für die elektrische Anschlußinstallation. 4 kennzeichnet die Befestigungsflansche im Bereich der eckseitig angeordneten Ausbuchtungen 3. 34 bezeichnet elektrische Anschlußbleche, als Verbindungselemente zwischen den elektrischen Lastschaltsystemen 37, insbesondere mindestens eines Leistungsrelais. Die Anschlußbleche 34 sind einseitig mit den Flachkontaktsteckern 7 insbesondere einstückig verbunden.

Es liegt hier im Rahmen der Erfindung, daß die Lastschaltsysteme 37 und die Flachkontaktstecker 7, sowie andere elektrische Bauelemente, auch auf einer Leiterplatte angeordnet und elektrisch installiert sein können, die im Bereich des inneren Bodens der hinteren Gehäuseschale 2 angeordnet und befestigt ist.

Die Fig. 11 bis 14 zeigen eine neue Zeitschaltuhr mit kreissegmentförmig ausgebildeten Tasten 15, die teils einzeln, teils paarweise den einzelnen Seitenrändern 63 des Ausschnitts 12 für das Anzeigesystem 13 benachbart, in der vorderen Gehäuseschale 1 angeordnet und gelagert sind. 15a bezeichnet dort die, den Einbuchtungen 3 benachbarten sogenannten Hilfstasten. 2 bezeichnet die rückseitige Gehäuseschale mit der Anschlußbucht 5 und den dort vorgesehenen Flachkontaktsteckern 7. 4 kennzeichnet Befestigungsflansche an der Gehäuseschale 2.

Aus der schaubildlichen Darstellung der Fig. 12 sind die einzelnen Baugruppen der neuen Zeitschaltuhr ersichtlich. 2 bezeichnet dort die rückseitige Gehäuseschale mit den dort angeordenten und gelagerten Lastschaltsystemen 37. 7 zeigt einen Flachkontaktstecker in der Anschlußbucht 5 der Gehäuseschale 2. 21 bezeichnet die Trägerplatine mit der dort angeordneten und lösbar kraftschlüssig, mittels der Schraube 38 befestigten Leiterplatteneinheit 20, auf der die Folientastschaltglieder 19 und das optoelektronische Anzeigesystem 13, zusammen mit den erforderlichen, hier nicht näher dargestellten Steuerelementen, insbesondere der zeithaltenden Steuerelektronik, mit einer Quarz- und/oder Netzzeitbasis, und/oder mit einem zentral erzeugten, drahtlos empfangenen, Zeitsignal, sowie erforderlichenfalls eine Hilfsstromversorgung inform eines Kleinakkus angeordnet sind. Das Anzeigesystem 13, ein LCD-Display ist zweckmäßigerweise mittes eines federelastischen Begrenzungselementes 35 lösbar kraftschlüssig befestigt.

Die elektrische Verbindung der Leiterplatteneinheit 20 mit der in der unteren Gehäuseschale 2 vorgesehenen Stromversorgung und/oder den Lastschaltsystemen, sowie den Flachkontaktsteckern 7 erfolgt zweckmäßigerweise mittels eines Steckverbindungssystems 39, das beim Zusammenbau der Trägerplatine 21 mit der Gehäuseschale 2 selbsttätig in elektrisch leitenden Eingriff kommt. Insbesondere ist es vorgesehen, daß das Steckverbindungssystem 39 einseitig einstückig mit einem Teil der Anschlußbleche 34 unmittelbar elektrisch leitend in Eingriff steht.

Die einstückige Tastatureinheit mit den Tasten 15, wie sie die Fig. 14 in Draufsicht anschaulich zeigt, ist mittels der Zapfen 40 auf der Trägerplatine 21 lagenfixiert, wobei die einzelnen Tasten 15, die unterseitig mit einseitigen Betätigungsbolzen 41 versehen sind, mit diesen auf den elastischen Polstern 28 der einzelnen Folientastschaltgliedern 19 aufliegen.

Als Abschluß der Gerätegesamtmontage, wird die vorderseitige Gehäuseschale 1, die aus der Fig. 13 näher ersichtlich ist, über die Tastatureinheit der Tasten 15, 15a gesteckt, sodaß die Tasten 15, 15a mit den entsprechenden Tastenöffnungen 42 in Eingriff sind. 12 bezeichnet den Ausschnitt für das Anzeigesystem 13 und 10 kennzeichnet den gehäusekoaxial verlaufenden, insbesondere zylindrischen Umfangsmantel der Gehäuseschale 1. Beide Gehäuseschalen 1 und 2 stehen, insbesondere lösbar, rastend miteinander in Eingriff.

In der Fig. 14 zeigt die Ziffer 15 die Tasten und 15a die ecksymmetrisch angeordneten Hilfstasten, Diese Hilfstasten 15a sind, wie in einer der vorhergehenden Figuren bereits erwähnt, radial innen und in der Gesamthöhe, zu den entsprechenden Abmessungen der Tasten 15 zurückgesetzt. 23 bezeichnet die einzelnen Federelemente über die die einzelnen Tasten 15, 15a einstückig miteinander verbunden sind. 16 zeigt die Vertiefungen in den Hilfstasten 15a.

Die Fig. 15 zeigt eine Draufsicht auf die Vorderseite der neuen Schaltuhr mit der Gehäuseschale 1, den Einbuchtungen 3, den Befestigungsflanschen 4 und dem vorderseitigen, zur Frontseite der Gehäuseschale 1 erhabenen, zylindischen Umfangsmantel 10, dessen Vorderseite 9 kegelstumpfförmig nach außen hin abfallend ausgebildet ist und in dem die Tasten 15, 15a angeordnet und lagenfixiert sind.

Zur optischen Bedienungsführung der Tasten 15, 15a sind Funktions- und Tastenkennzeichnungs-, bzw. Bedienungsführungssymbole vorgesehen, die, wie die Fig. 15 zeigt, zweckmäßigerweise auf den Vorderseiten 43 der Tasten 15, 15a angeordnet sind. Den einzelnen Symbolen liegt folgende Tastenfunktion zugrunde:
Über die Taste 15 mit dem Symbol 44 "Hand", können die beiden vorgesehenen elektrischen Schaltkreise betätigt werden. Diese Taste 15 ist zweckmäßigerweise als sogenannte Wipptaste ausgeführt, Die Wippkante liegt dabei in der Mitte der kreisabschnittförmig ausgebildeten Taste, im Bereich der dort vorgesehenen Punktierung. Als optische Schaltquittierung des jeweiligen Schaltkreises, wird am Anzeigesystem 13 das jeweilige Symbol 45 für "EIN", oder 46 für "AUS" angezeigt. "CH 1", bzw. "CH 2" auf dem Anzeigesystem 13 bedeutet jeweils Schaltkreis "1", bzw. "2", in Verbindung mit einer programmierten Zeitschaltfunktion, entsprechend dem angezeigten "Zifferblattsymbol". Das Symbol 47 "Res" bezeichnet die Taste 15 zum Zurücksetzen des Speichers der Uhr in den Startzustand. Über das Symbol 48 "RND" wird ein Zufallsgenerator geschaltet, der auf beide Schaltkreise schaltbar ist. Entsprechende "RND"-Symbole werden vom Anzeigesystem 13, schaltkreiszustandsbezogen, angezeigt.

Über das Symbol 49 "Prog" wird ein Programm, oder eine Programmänderung eingegeben. Diese Taste 15.49 ist stets als erste Taste zu betätigen. Die Taste 15 mit dem "Zifferblattsymbol" 50, dient zusammen mit den Tasten 15 der Symbole 51 "h+" und 52 "m+", der Zeiteingabe für alle hier vorgesehenen Programmarten. Über die Taste 15 mit dem Symbol 53 "Day" wird ein Wochentag eingegeben. Eine optische Wochentaganzeige wird entsprechend der jeweiligen Eingabe auf dem Anzeigesystem 13 mittels der Leuchtbalken 54 angezeigt.

Über das Symbol 55 "Day Select" ist eine sogenannte Blockeingabe, bzw. Blockbildung verschiedener Wochentagen zueinander möglich. Über das "Haussymbol" 56 kann ein Ferien- oder Sonderschaltprogramm programmiert werden. Auch für diese Schaltprogrammvorwahl ist auf dem Anzeigesystem 13 eine entsprechende Symbolanzeige 57 vorgesehen, wie aus der Figur ersichtlich ist. Über das Symbol 58 "+1h", wird die Sommer-/Winterumschaltung bewirkt. Eine entsprechende Symbolanzeige 59 erfolgt am Anzeigesystem 13, an dem auch, bei einer 12-Stunden-Digitalanzeige 60, mit dem Symbol 61 "AM" oder "PM" signalisiert wird.

Es liegt im Rahmen der Erfindung, daß die Funktions- und Tastenkennzeichnungs-, bzw. Bedienungsführungssymbole nicht nur auf den Vorderseiten 43 der Tasten 15, 15a angeordnet sind, sondern den Tasten 15, 15a unmittelbar benachbart, auf der Vorderseite 11, zwischen der Tastaturbahn und dem Ausschnitt 12 des Anzeigesystems 13, und auch in einer anderen Reihenfolge zueinander angeordnet sein können.

Zur zweckmäßigen Bedienungsführung, und zum leichten Merken, insbesondere bei relativ häufigen Dateneingaben und/oder -abfragen, ist es vorgesehen, daß die entsprechenden Tasten 15, insbesondere im Uhrzeigersinn bedienbar sind.

So ist es vorgesehen, daß zur Bedienungsführung z.B. bei der Eingabe eines Schaltprogramms, im Uhrzeigersinn, die Tasten 15 in der Reihenfolge der Symbole 49, 45 oder 46, 51, 52, 53 und/oder 55, bedient werden. Oder daß z.B. zum Stellen der Uhrzeit die Tasten 15 in der Reihenfolge der Symbole 50 und 51 zunächst gemeinsam bedient und zusätzlich die Tasten 15 mit den Symbolen 52, 53, entsprechend der erforderlichen Eingabe gedrückt werden.

Es ist auch vorgesehen, daß zur sicheren Bedienungsführung die Tasten 15 in der Reihenfolge der jeweiligen Programmeingabe/ oder -abfrage, elektrisch und/oder mechanisch gegenseitig verriegelbar sind.

Insbesondere ist es vorgesehen, daß zur Anzeige einer unterlassenen Bedienung einer erforderlichen Taste 15, 15a ein optoelektronisches Blinksignal am Anzeigesystem 13 aktiviert wird.

In Weiterbildung der Erfindung ist es auch vorgesehen, daß die Tasten 15, 15a, oder die Funktion der Tasten 15, 15a insbesondere mittels einer Fernbedienung, drahtgebunden und/oder drahtlos elektronisch, fernbedienbar ist. Insbesondere ist es in diesem Zusammenhange vorgesehen, daß eine hier zum Einsatz kommende Fernbedienung selbstlernfähig ausgebildet ist.

Es liegt im Rahmen der Erfindung, daß die vorderseitige Gehäusehalbschale 1 zusammen mit der dort vorgesehenen funktionsfertig installierten Trägerplatine 21 einschließlich der Leiterplatteneinheit 20, modular aufgebaut und gelöst von der Gehäusehalbschale 2 mit den Lastschaltsystemen 37, insbesondere auch in größerer räumlicher Entfernug voneinander montier- und installierbar ist.

## Patentansprüche

1. Elektronische Zeitschaltuhr, mit einem auf der Vorderseite (9) einer Gehäuseschale (1) angeordnetem optoelektronischen Anzeigesystem (13) und mit einer konzentrisch um das Anzeigesystem (13) herum angeordneten, aus kreissegmentförmig ausgebildeten, eng benachbart zueinander angeordneten Tasten (15, 15a) bestehenden, ringförmigen Tastaturbahn, worin die Vorderseite der Gehäuseschale (1) mit einem gehäusekoaxial verlaufenden zylindrischen Flansch (8) versehen ist, dessen Vorderseite (9) koaxial kegelstumpfförmig zum äußeren Umfangsmantel (10) hin abfallend ausgebildet ist, die ringförmige Tastaturbahn mit den Tasten (15, 15a) koaxial verlaufend auf der kegelstumpfförmigen Vorderseite (9) angeordnet ist, und die Tasten (15, 15a) nach außen abkippbar gelagert sind.

2. Zeitschaltuhr nach Anspruch 1, **dadurch gekennzeichnet**, daß zwischen den Stoßstellen der Tasten (15) die in der Verlängerung der Diagonalen des Ausschnitts (12) liegen, die Hilfstasten (15a) angeordnet sind, deren radiale Länge und deren Höhe kleiner ist, als die radialen Abmessungen und die Höhe der Tasten (15).

3. Zeitschaltuhr nach Anspruch 1 und 2, **dadurch gekennzeichnet**, daß die Tasten (15) mit Innenkanten (63) versehen sind, die parallel verlaufend zu den jeweils benachbarten Kanten (64) des quadratischen oder rechtekkigen, Ausschnitts (12) des Anzeigesystems (13) angeordnet sind.

4. Zeitschaltuhr nach Anspruch 1 bis 3, **dadurch gekennzeichnet**, daß auf der Rückseite der Tasten (15, 15a) ein oder mehrere, räumlich auf einer Kreisbahn nebeneinander liegende, Folientastschaltglieder (19) angeordnet sind.

5. Zeitschaltuhr nach Anspruch 4, **dadurch gekennzeichnet**, daß die Folientastschaltglieder (19) auf einer Leiterplatteneinheit (20) angeordnet sind,

6. Zeitschaltuhr nach Anspruch 4 und 5, **dadurch gekennzeichnet**, daß die Folienrastschaltglieder (19) zu mehreren in einem ringabschnittsförmigen Schaltgliederträger (25) angeordnet sind.

7. Zeitschaltuhr nach den Ansprüchen 4 bis 6, **dadurch gekennzeichnet**, daß die brückenförmigen Kontaktelemente (26) der Folientastschaltglieder (19) unmittelbar den benachbarten Leiterbahnen (27) der Leiterplatteneinheit (20) beaufschlagbar angeordnet sind.

8. Zeitschaltuhr nach Anspruch 1 bis 7, **dadurch gekennzeichnet**, daß die Tasten (15 und 15a) zu einer Tastatureinheit zusammengefaßt sind, und daß die einzelnen Tasten (15 und 15a) über einseitig an den Tasten (15 und 15a) angeordnete Federelemente (23) miteinander verbunden sind.

9. Zeitschaltuhr nach Anspruch 8, **dadurch gekennzeichnet**, daß die Federelemente (23) im Bereich der Innenkannten (63) der einzelnen Tasten (15 und 15a) angeordnet sind.

10. Zeitschaltuhr nach Anspruch 8 und 9, **dadurch gekennzeichnet**, daß die Tastatureinheit mit den Tasten (15, 15a) in entsprechenden formschlüssigen Tastenöffnungen (42) in der Vorderseite (9) der Gehäuseschale (1) lagenfixiert geführt sind.

11. Zeitschaltuhr nach Anspruch 1 bis 10, **dadurch gekennzeichnet**, daß in der rückseitigen Gehäuseschale (2) eine leiterplattenähnliche Platine für die mechanische und elektrische Installationsanordnung der Lastschaltsysteme (37) vorgesehen ist.

12. Zeitschaltuhr nach Anspruch 1 bis 11, **dadurch gekennzeichnet**, daß die Leiterplatteneinheit (29) auf einer Trägerplatine (21) lösbar kraftschlüssig angeordnet ist, und daß die Trägerplatine (21) in der vorderseitigen Gehäuseschale (1) lagenfixiert und befestigt ist.

13. Zeitschaltuhr nach Anspruch 11 und 12, **dadurch gekennzeichnet**, daß die elektrische Verbindung zwischen der Leiterplatteneinheit (20) und der Platine (34) mittels eines elektrischen Steckverbindungssystems (39) vorgesehen ist.

14. Zeitschaltuhr nach Anspruch 1 bis 13, **dadurch gekennzeichnet**, daß auf den Vorderseiten der Tasten (15, 15a) funktionsbezogene Tastenkennzeichnungs- bzw. Bedienungsführungssymbole (44, 47, 48, 49, 50, 51, 52, 53, 55, 56, 58) vorgesehen sind.

15. Zeitschaltuhr nach Anspruch 1 bis 14, **dadurch gekennzeichnet**, daß die funktionsbezogenen Tastenkennzeichnungs- bzw. Bedienungssymbole (44, 47, 49, 50, 51, 52, 53, 55, 56, 58) den Tasten (15, 15a) benachbart auf der Vorderseite (11) der Gehäuseschale (1) angeordnet sind.

16. Zeitschaltuhr nach Anspruch 1 bis 15, **dadurch gekennzeichnet**, daß die Tasten (15) in der Reihenfolge der jeweiligen Programmeingabe oder -abfrage, elektrisch und/oder mechanisch gegenseitig verriegelbar sind.

17. Zeitschaltuhr nach Anspruch 1 bis 16, **dadurch gekennzeichnet**, daß zur Anzeige einer unterlassenen Bedienung einer eingabeprogrammkonform zu bedienenden Taste (15) ein optoelektronisches, blinkendes, Signal am Anzeigesystem (13) angezeigt wird.

18. Zeitschaltuhr nach Anspruch 1 bis 17, **dadurch gekennzeichnet**, daß die Funktion der Tasten (15, 15a) drahtgebunden und/oder drahtlos elektronisch über eine Infrarot- oder Ultraschall-Sende -Empfangsstrecke fernbedienbar ist, und daß die handliche selbstlernfähig ausgebildete Fernbedienung mit einer kreisringförmig ausgebildeten Tastaturbahn mit Tasten (15, 15a) ausgerüstet ist, die im einzelnen der zu steuernden Zeitschaltuhr nachgebildet ist.

19. Zeitschaltuhr nach Anspruch 1 bis 18, **dadurch gekennzeichnet**, daß zur Bedienungsführung bei der manuellen Programmeingabe eines Schaltprogramms, die Tasten (15) in der Reihenfolge der Symbole (49, 45 oder 46, 51, 52, 53 und/oder 55) bedienbar sind.

20. Zeitschaltuhr nach Anspruch 1 bis 19, **dadurch gekennzeichnet**, daß zur Bedienungsführung bei der manuellen Programmeingabe -Stellen der Uhrzeitim Uhrzeigersinn die Tasten (15) in der Reihenfolge der Symbole (50 und 51) zunächst gemeinsam bedient und zusätzlich die Tasten (15) in der Reihenfolge der Symbole (52, 53) bedienbar sind.

21. Zeitschaltuhr nach Anspruch 1 bis 20, **dadurch gekennzeichnet**, daß die Gehäuseschale (1) zusammen mit der dort installierten Trägerplatine (12) einschließlich der Leiterplatteneinheit (20) und die Gehäuseschale (2) mit den Lastschaltsystemen (37) jeweils eigenständig funktionskonform modular aufgebaut, elektrisch miteinander drahtverbunden und räumlich voneinander getrennt montier- und installierbar ist.

## Claims

1. Electronic time clock, with an opto-electronic display system arranged on the front side (9) of a housing shell (1) and with an annular keyboard track which is arranged concentrically around the display system (13) and which consists of buttons (15, 15a) constructed in circular segment shape and arranged closely adjacent to one another, wherein the front side of the housing shell (1) is provided with a cylindrical flange (8) which extends coaxially with the housing and the front side (9) of which is constructed to fall away in coaxial frusto-conical shape towards the outer circumferential surface (10), the annular keyboard track together with the buttons (15, 15a) is arranged to be coaxially extending on the frustro-conically shaped front side (9) and the buttons (15, 15a) are mounted to be tiltable outwardly.

2. Time clock according to claim 1, **characterised in that** the auxiliary buttons (15a) are arranged between the junction locations of the buttons (15), which junction locations lie in the prolongation of the diagonals of the cut-out (12), the radial length and the height of the auxiliary buttons being smaller than the radial dimensions and the height of the buttons (15).

3. Time clock according to one of claims 1 and 2, **characterised in that** the buttons (15) are provided with inner edges (53), which are arranged to extend parallelly to the respectively adjacent edges (64) of the square or rectangular cut-out (12) of the display system (13).

4. Time clock according to one of claims 1 to 3, **characterised in that** one or more foil pushbutton elements (19) are arranged at the rear side of the buttons (15, 15a) to be disposed spatially adjacent to one another on a circular path.

5. Time clock according to claim 4, **characterised in that** the foil pushbutton elements (19) are arranged on a circuitboard unit (20).

6. Time clock according to one of claims 4 and 5, **characterised in that** the foil pushbutton elements (19) are arranged as several in a switching element support (25) with the shape of a section of a ring.

7. Time clock according to claims 4 to 6, **characterised in that** the bridge-shaped contact elements (26) of the foil pushbutton elements (19) are arranged to be able to be acted on directly at the adjacent conductor tracks (27) of the circuitboard unit (20).

8. Time clock according to one of claims 1 to 7, **characterised in that** the buttons (15 and 15a) are combined into a keyboard unit and that the individual buttons (15 and 15a) are connected together by way of spring elements (23) arranged at one side at the buttons (15 and 15a).

9. Time clock according to claim 8, **characterised in that** the spring elements (23) are arranged in the region of the inner edges (63) of the individual buttons (15 and 15a).

10. Time clock according to one of claims 8 and 9, **characterised in that** the keyboard unit together with the buttons (15, 15a) is guided to be positionally fixed in corresponding mechanically positively coupled button openings (42) in the front side (9) of the housing shell (1).

11. Time clock according to one of claims 1 to 10, **characterised in that** a plate, which is similar to a circuitboard, for the mechanical and electrical installation arrangement of the load switching system (37) is provided in the housing shell (2) at the rear side.

12. Time clock according to one of claims 1 to 11, **characterised in that** the circuitboard unit (29) is detachably arranged in force-locking manner on a support plate (21) and that the support plate (21) is positionally fixed and fastened in the housing shell (1) at the front side.

13. Time clock according to one of claims 11 and 12, **characterised in that** the electrical connection between the circuitboard unit (20) and the plate (34) is provided by means of an electrical plug connection system (39).

14. Time clock according to one of claims 1 to 13, **characterised in that** function-related button characterising or operation guidance symbols (44, 47, 48, 49, 50, 52, 53, 55, 56, 58) are provided on the front sides of the buttons (15, 15a).

15. Time clock according to one of claims 1 to 14, **characterised in that** the function-related button characterising or operating symbols (44, 47, 49, 50, 51, 52, 53, 55, 56, 58) of the buttons (15, 15a) are arranged adjacent to the front side (11) of the housing shell (1).

16. Time clock according to one of claims 1 to 15, **characterised in that** the buttons (15) are mutually lockable in electrical and/or mechanical manner in the sequence of the respective program input or interrogation.

17. Time clock according to one of claims 1 to 16, **characterised in that** an opto-electronic flashing signal is displayed at the display system (13) for indication of an omitted operation of a button (15) to be operated in conformity with an input program.

18. Time clock according to one of claims 1 to 17, **characterised in that** the function of the buttons (15, 15a) is remotely operable electronically in wire-connected and/or wire-free manner by way of an infrared or ultrasonic transmitting/receiving path and that the easily manageable remote control, which is constructed to be capable of self-learning, is equipped with an annularly constructed keyboard track with buttons (15, 15a), which is reproduced in the details of the time clock to be controlled.

19. Time clock according to one of claims 1 to 18, **characterised in that** for operating guidance in the case of manual program input of a switching program the buttons (15) are operable in the sequence of the symbols (49, 45 or 46, 51, 52, 53 and/or 55).

20. Time clock according to one of claims 1 to 19, **characterised in that** for operating guidance in the case of manual program input - setting of the time - in clockwise sense the buttons (15) are initially operated in common in the sequence of the symbols (50 and 51) and additionally the buttons (15) are operable in the sequence of the symbols (52, 53).

21. Time clock according to one of claims 1 to 20, **characterised in that** the housing shell (1) together with the support plate (12) installed there inclusive of the circuitboard unit (20) and the housing shell (2) with the load switching systems (37) are each independently constructed in modular manner in conformity with function, are electrically wire-connected together and are mountable and installable physically separably from one another.

## Revendications

1. Minuterie électronique, comprenant un système d'affichage optoélectronique (13) disposé sur la face avant (9) d'une coque de boîtier (1) et un clavier annulaire disposé de manière concentrique autour du système d'affichage (13), constitué de touches (15, 15a) réalisées sous forme de segments de cercle et disposées de manière rapprochée les unes par rapport aux autres, minuterie dans laquelle la face avant de la coque de boîtier avant (1) est pourvue d'une bride cylindrique (8) s'étendant de manière coaxiale au boîtier, la face avant (9) de la bride étant réalisée en forme de tronc de cône coaxial évasé vers une enveloppe périphérique externe (10), le clavier annulaire étant disposé avec les touches (15, 15a) s'étendant de manière coaxiale sur la face avant tronconique (9), et les touches (15, 15a) sont montées de manière à pouvoir basculer vers l'extérieur.

2. Minuterie selon la revendication 1, **caractérisée en ce qu**'entre les points d'appui des touches (15) qui sont situés dans le prolongement des diagonales de la découpe (12) sont disposées des touches auxiliaires (15a) dont la longueur radiale et dont la hauteur est inférieure à l'étendue radiale et à la hauteur des touches (15).

3. Minuterie selon les revendications 1 et 2, **caractérisée en ce que** les touches (15) sont pourvues d'arêtes internes (63) qui sont disposées de manière à s'étendre parallèlement aux arêtes voisines respectives (64) de la découpe carrée ou rectangulaire (12) du système d'affichage (13).

4. Minuterie selon les revendications 1 à 3, **caractérisée en ce que** sur le côté arrière des touches (15, 15a) sont disposés un ou plusieurs éléments de commutation de touches en feuille (19) situés spacialement les uns à coté des autres sur une piste circulaire.

5. Minuterie selon la revendication 4, **caractérisée en ce que** les éléments de commutation de touches en feuille (19) sont disposés sur une unité de plaque conductrice (20).

6. Minuterie selon les revendications 4 et 5, **caractérisée en ce que** les éléments de commutation de touches en feuille (19) sont disposés à plusieurs dans un support d'élément de commutation en forme de tronçon annulaire (25).

7. Minuterie selon les revendications 4 à 6, **caractérisée en ce que** les éléments de contact en forme de pont (26) des éléments de commutation de touches en feuille (19) sont disposés de manière à venir en contact directement avec les pistes conductrices voisines (27) de l'unité de plaque conductrice (20).

8. Minuterie selon les revendications 1 à 7, **caractérisée en ce que** les touches (15 et 15a) sont réunies sous la forme d'une unité de clavier, et en ce que les touches individuelles (15 et 15a) sont reliées l'une à l'autre par des éléments de ressort (23) disposés sur un côté des touches (15 et 15a).

9. Minuterie selon les revendications 8, **caractérisée en ce que** les éléments de ressort (23) sont disposés dans la zone des arêtes internes (63) des touches individuelles (15 et 15a).

10. Minuterie selon les revendications 8 et 9, **caractérisée en ce que** l'unité de clavier avec les touches (15, 15a) est guidée de manière fixée en position dans des ouvertures de touches (42) adaptées en forme de manière correspondante située dans la face avant (9) de la coque de boîtier (1).

11. Minuterie les revendications 1 à 10, **caractérisée en ce que** dans la coque de boîtier arrière (2) est prévue une platine semblable à une plaque conductrice pour l'arrangement d'installation mécanique et électrique du système du commutateur en charge (37).

12. Minuterie selon les revendications 1 à 11, **caractérisée en ce que** l'unité de plaque conductrice (29) est disposée en force de manière démontable sur une platine de support (21), et en ce que la platine de support (21) est fixée et maintenue en position dans la coque de boîtier avant (1).

13. Minuterie selon les revendications 11 et 12, **caractérisée en ce que** la liaison électrique entre l'unité de plaque conductrice (20) et la platine (34) est prévue au moyen d'un système de liaison électrique par enfichage (39).

14. Minuterie selon les revendications 1 à 13, **caractérisée en ce que** sur les faces avant des touches (15, 15a) sont prévus des signes d'identification ou des symboles de guide de commande de touches, (44), (47), (48), (49), (50), (52), (53), (55), (56), (58) relatifs à leurs fonctions.

15. Minuterie selon les revendications 1 à 14, **caractérisée en ce que** les signes d'identification respectivement les symboles de commande de touches (44), (47), (49), (50), (51), (52), (53), (55), (56), (58) relatifs à leurs fonctions sont situés à proximité des touches (15, 15a) sur la face avant (11) de la coque de boîtier (1).

16. Minuterie selon les revendications 1 à 15, **caractérisée en ce que** les touches (15) sont verrouillables les unes par rapport aux autres électriquement et / ou mécaniquement dans la séquence d'entrée ou de demande de programme respective.

17. Minuterie selon les revendications 1 à 16, **caractérisée en ce que** pour afficher une commande omise (15) à commander conformément à l'entrée d'un programme, un signal clignotant optoélectronique est indiqué sur le système d'affichage (13).

18. Minuterie selon les revendications 1 à 17, **caractérisée en ce que** la fonction des touches (15, 15a) est commandable à distance électroniquement par fil et / ou sans fil sur un intervalle d'émission / réception par infrarouge ou ultrason, et en ce que la commande à distance réalisée de manière à pouvoir être manipulée sans instructions est équipée d'un clavier de forme annulaire avec des touches (15, 15a), qui reproduisent une à une celles de la minuterie à commander.

19. Minuterie selon les revendications 1 à 18, **caractérisée en ce que** pour le guidage de la commande pour l'entrée de programme d'un programme de commutation, les touches (15) sont commandables dans la séquence des symboles (49, 45 ou 46, 51, 52, 53 et /ou 55).

20. Minuterie selon les revendications 1 à 19, **caractérisée en ce que** pour le guidage de la commande pour les positions d'entrée de programme manuel de l'heure dans le sens des aiguilles d'une montre, les touches (15) sont commandées dans la séquence des symboles (50) et (51) d'abord ensemble et additionnellement les touches (15) sont commandables dans la séquence des symboles (52) et (53).

21. Minuterie selon les revendications 1 à 20, **caractérisée en ce que** la coque de boîtier (1) ensemble avec la platine de support (12) ici installée comprenant l'unité de plaque conductrice (20) et la coque de boîtier (2) avec les systèmes de commutateur en charge (37) sont installables et montables de manière séparée spacialement l'une de l'autre et reliées l'une à l'autre électriquement et construites respectivement indépendamment de manière modulaire fonctionnellement.
